# EUROPÄISCHE PATENTSCHRIFT

(11) **EP 0 601 506 B1**
(45) Veröffentlichungstag und Bekanntmachung des Hinweises auf die Patenterteilung: **06.09.1995**
(21) Anmeldenummer: 93119571.3
(22) Anmeldetag: 04.12.1993
(51) Int. Cl.: G08B 13/24

(54) **Verfahren und Vorrichtung zur Diebstahlsicherung von Gegenständen**
Articles anti-theft method and device
Procédé et dispositif antivol pour objets

(30) Priorität: 11.12.1992 CH 3796/92
(43) Veröffentlichungstag der Anmeldung: 15.06.1994
(73) Patentinhaber: KOBE PROPERTIES LIMITED, Douglas, Isle of Man, British Isles (GB)
(72) Erfinder: Pichl, Fritz, CH-8802 Kilchenberg (CH)
(74) Vertreter: Troesch Scheidegger Werner AG

(56) Entgegenhaltungen:
- US-A- 4 751 516

## Beschreibung

Die vorliegende Erfindung betrifft ein Verfahren zur Diebstahlsicherung von Gegenständen mittels an den zu sichernden Gegenständen anzubringenden Sicherungsvorrichtungen in Form von an einem flachen Träger vorgesehenen Resonanzschwingkreisen oder von magnetisiertem Streifenmaterial, welche im aktivierten Zustand beim unberechtigten Passieren eines Durchgangs mit einer Alarm-Schaltung einen Alarm auslösen.

Ebenfalls Gegenstand der Erfindung ist eine Vorrichtung zur Durchführung eines solchen Verfahrens.

Derartige Verfahren zur Diebstahlsicherung von Gegenständen sind seit längerer Zeit bekannt und haben sich in der Praxis mit befriedigenden Erfolgen durchgesetzt. Die Sicherungsvorrichtungen werden dabei sehr oft bereits an einer zentralen Stelle auf den zu sichernden Gegenständen oder deren unverlierbar damit verbundenen Verpackungen angebracht und die Gegenstände erst anschliessend an das Verkaufsgeschäft ausgeliefert. Damit besteht auch Gewähr, dass praktisch keine Fehler entstehen, d.h. dass sämtliche zu sichernden Gegenstände mit Sicherungsvorrichtungen versehen sind. Dieses Vorgehen hat allerdings einen gewichtigen Nachteil, indem in dieser zentralen Stelle dafür zu sorgen ist, dass die für den Abnehmer richtige Sicherungsvorrichtung aufgebracht wird, d.h. eine Sicherungsvorrichtung, welche sich für das im Verkaufslokal vorgesehene Sicherungssystem eignet. Dabei versteht sich von selbst, dass ein Sicherungssystem, welches mit Resonanzetiketten arbeitet (Radiofrequenz), nur auf eine entsprechende Alarmschaltung anzusprechen vermag, und dasselbe ebenfalls für das System mit Magnetstreifen gilt.

Die für das Aufbringen der Sicherungsvorrichtungen verantwortliche Zentralstelle sollte vom Risiko entbunden werden können, für bestimmte Abnehmer die richtige oder gegebenenfalls falsche Sicherungsvorrichtung anzubringen.

Aufgabe der vorliegenden Erfindung ist es, eine Lösung zu finden, um dieses Risiko auszuschalten.

Dies wird beim erfindungsgemässen Verfahren dadurch erreicht, dass jeder zu sichernde Gegenstand oder dessen unverlierbar damit verbundene Verpackung sowohl mit einer Sicherungsvorrichtung mit Resonanzschwingkreis als auch mit einer Sicherungsvorrichtung mit magnetisiertem Streifenmaterial versehen wird.

Vorzugsweise können die beiden verschiedenartig arbeitenden Sicherungsvorrichtungen direkt übereinander am zu sichernden Gegenstand oder dessen Verpackung angebracht werden, wobei vorzugsweise eine der Vorrichtungen direkt unter der anderen Vorrichtung angebracht wird, und dabei in besonders zweckmässiger Weise die beiden Sicherungsvorrichtungen auf einem gemeinsamen Träger angebracht werden. Dieser Träger kann von einer der beiden Sicherungsvorrichtungen selbst gebildet sein.

Grundsätzlich ist es auch möglich, allerdings mit wesentlich höherem Kostenaufwand, anstelle von zwei verschiedenen auf den zu sichernden Gegenständen anzubringenden Sicherungsvorrichtungen den zu passierenden Durchgang sowohl mit einem auf die einen Resonanzschwingkreis enthaltende Sicherungsvorrichtung an einem zu sichernden Gegenstand oder dessen Verpackung als auch auf die aus magnetisiertem Streifenmaterial bestehende Sicherungsvorrichtung ansprechenden Alarm-Schaltkreis auszurüsten. In diesem Fall wird selbstverständlich jeder mit einer Sicherungsvorrichtung ausgerüstete Gegenstand bei unberechtigtem Passieren des Durchgangs den entsprechenden Schaltkreis anregen und den Alarm auslösen.

Eine besonders geeignete Vorrichtung zur Durchführung des an erster Stelle genannten Verfahrens besteht darin, dass eine einen Resonanzschwingkreis enthaltende Sicherungsvorrichtung in Form einer dünnen Etikette als auch eine ein magnetisiertes Streifenmaterial enthaltende Sicherungsvorrichtung gemeinsam auf einem Träger angebracht sind. Dies erlaubt, die beiden Sicherungsvorichtungen gleichzeitig auf den zu sichernden Gegenstand aufzubringen. Die beiden Sicherungsvorrichtungen können sich wenigstens teilweise überdeckend auf dem gemeinsamen Träger angeordnet sein. Der gemeinsame Träger kann von einer der beiden Sicherungsvorrichtungen gebildet sein, wobei dieser auf der einen Seite, nämlich der auf den zu sichernden Gegenstand aufzubringenden Seite, mit einem Kleber versehen sein kann.

Dank dem erfindungsgemässen Verfahren können auf einfachste Weise und ohne wesentlichen Aufwand zu sichernde Gegenstände mit Sicherungsvorrichtungen versehen werden, so dass diese unabhängig vom Ueberwachungssystem, welches beim Endabnehmer (Laden) im Einsatz ist, ohne weitere Vorkehrungen gebraucht werden kann.

In der Regel werden die Sicherungsvorrichtungen an der Zahlstelle (Kasse) deaktiviert, wobei die Vorrichtung mit Resonanzschwingkreis auf einfachste Weise deaktiviert werden kann, indem in bekannter Weise die Schwingkreisetikette innerhalb einer gewissen Distanz durch ein Deaktiviergerät geführt werden muss, während im Falle der Sicherungsvorrichtung mit Magnetstreifen die Deaktivierung ebenfalls in bekannter Weise sehr präzise erfolgen muss, indem der Magnetstreifen in unmittelbarer Nähe eines der Deaktivierung dienenden Magnetfeldes vorbeigeführt werden muss.

Es sei nochmals erwähnt, dass der Kern der Erfindung darin liegt, dass auf einen zu sichernden Gegenstand jeweils zwei Sicherungsvorrichtungen angebracht werden, welche nach zwei verschiedenen Grundprinzipien arbeiten, nämlich mittels Resonanzschwingkreis oder mittels Magnetstreifen. Die Sicherungsvorrichtungen können auf einem gemeinsamen Träger, beispielsweise durch eine der Sicherungsvorrichtungen gebildet, auf den zu sichernden Gegenstand aufgebracht werden und dort gegebenenfalls noch von einer Produkteetikette verdeckt werden.

Selbstverständlich ist es möglich, die beiden Sicherungsvorrichtungen an getrennten Stellen am Gegenstand anzubringen, wobei jedoch in bevorzugter Weise die beiden verschieden arbeitenden Sicherungsvorrichtungen an ein und derselben Stelle übereinander angebracht werden.

Wie bereits erwähnt, könnte die Grundaufgabe theoretisch auch dadurch gelöst werden, dass anstelle von zwei auf verschiedenen Grundprinzipien arbeitenden Sicherungsvorrichtungen die stationäre Einrichtung im Ladengeschäft, nämlich der mit einem Alarm-Schaltkreis versehene bzw. ausgerüstete Durchgang mit zwei auf verschiedenartige Sicherungsvorrichtungen ansprechenden Schaltkreisen versehen wird, so dass in jedem Fall bei unberechtigtem Passieren des Durchganges ein Alarm ausgelöst wird. Diese Variante ist aufwendiger und gegebenenfalls auch störungsanfälliger. Es sei nebenbei noch bemerkt, dass sich auch direkt nebeneinander liegende Sicherungsvorrichtungen mit verschiedener Arbeitsweise, d. h. solche auf der Basis von Resonanzschwingkreisen und solche auf der Basis von Magnetstreifen, gegenseitig nicht beeinflussen, so dass dem Anbringen der beiden Sicherungsvorrichtungen übereinander an derselben Stelle des zu sichernden Gegenstandes nichts entgegensteht.

## Patentansprüche

1. Verfahren zur Diebstahlsicherung von Gegenständen mittels an den zu sichernden Gegenständen anzubringenden Sicherungsvorrichtungen in Form von an einem flachen Träger vorgesehenen Resonanzschwingkreisen oder von magnetisiertem Streifenmaterial, welche im aktivierten Zustand beim unberechtigten Passieren eines Durchgangs mit einer Alarm-Schaltung einen Alarm auslösen, dadurch gekennzeichnet, dass jeder zu sichernde Gegenstand oder dessen unverlierbar damit verbundene Verpackung sowohl mit einer Sicherungsvorrichtung mit Resonanzschwingkreis als auch mit einer Sicherungsvorrichtung mit magnetisiertem Streifenmaterial versehen ist.

2. Verfahren nach Anspruch 1 , dadurch gekennzeichnet, dass die beiden verschiedenartig arbeitenden Sicherungsvorrichtungen direkt übereinander am zu sichernden Gegenstand oder dessen Verpackung angebracht werden, wobei vorzugsweise eine der Vorrichtungen direkt unter der anderen Vorrichtung angebracht wird.

3. Verfahren zur Diebstahlsicherung von Gegenständen mittels an den zu sichernden Gegenständen anzubringenden Sicherungsvorrichtungen in Form von an einem flachen Träger vorgesehenen Resonanzschwingkreisen oder von magnetisiertem Streifenmaterial, welche im aktivierten Zustand beim unberechtigten Passieren eines Durchgangs mit einer Alarm-Schaltung einen Alarm auslösen, dadurch gekennzeichnet, dass jeder zu passierende Durchgang sowohl mit einem auf die einen Resonanzschwingkreis enthaltende Sicherungsvorrichtung an einem zu sichernden Gegenstand oder dessen unverlierbar damit verbundenen Verpackung als auch auf die aus magnetisiertem Streifenmaterial bestehende Sicherungsvorrichtung ansprechenden Alarm-Schaltkreis ausgerüstet wird.

4. Vorrichtung zur Durchführung des Verfahrens nach Anspruch 1 oder 2, dadurch gekennzeichnet, dass eine einen Resonanzschwingkreis enthaltende Sicherungsvorrichtung in Form einer dünnen Etikette als auch eine ein magnetisiertes Streifenmaterial enthaltene Sicherungsvorrichtung zusammen auf einem gemeinsamen Träger angebracht sind.

5. Vorrichtung nach Anspruch 4, dadurch gekennzeichnet, dass die beiden Sicherungsvorrichtungen sich wenigstens teilweise überdeckend auf dem gemeinsamen Träger angeordnet sind.

6. Vorrichtung nach Anspruch 5, dadurch gekennzeichnet, dass der gemeinsame Träger von einer der beiden Sicherungsvorrichtungen gebildet ist.

7. Vorrichtung nach einem der Ansprüche 4 bis 6, dadurch gekennzeichnet, dass der gemeinsame Träger auf einer Seite mit einem Kleber versehen ist.

## Claims

1. A method of protecting articles against theft by means of security devices to be affixed to the articles to be protected, which security devices are designed as resonant circuits foreseen on a planar support or as magnetizable strip material which trigger in an activated state by means of an alarming circuit an alarm upon an unauthorized passing through a passageway, characterized in that each article to be protected or its packaging connected thereto in a not detachable manner is provided with a security device having a resonant circuit as well as with a security device having a magnetizable strip material.

2. The method of claim 1, characterized in that the two differently operating security devices are affixed directly over each other to the article to be protected or to its wrapping, whereby preferably one of the devices is mounted directly under the other device.

3. A method of protecting articles against theft by means of security devices to be affixed to the articles to be protected, which security devices are designed as resonant circuits foreseen on a planar support or as magnetizable strip material which trigger in an activated state by means of an alarming circuit an alarm upon an unauthorized passing through a passageway, characterized in that each passageway to be passed through is equipped with a detecting system responding to the security device having the resonant circuit affixed to the article to be protected or its packaging connected thereto in a not detachable manner as well as to the security device consisting of magnetizable strip material.

4. A device for carrying out the method of claim 1 or 2, characterized in that a security device having a resonant circuit in form of a thin label as well as a security device having a magnetizable strip material are mounted together onto a common support.

5. The device of claim 4, characterized in that both security devices are arranged on the common support overlapping each other at least partly.

6. The device of claim 5, characterized in that the common carrier is formed by one of the two security devices.

7. The device of any of claims 4 to 6, characterized in that the common carrier is provided on one side with an adhesive.

## Revendications

1. Procédé de protection anti-vol d'articles au moyen de dispositifs de sécurité à fixer sur les articles à protéger, ces dispositifs se présentant sous forme de circuits résonnants prévus sur un support plat ou de matériaux en bande magnétisés qui déclenchent dans un état activé au moyen d'un circuit d'alarme une alarme lors de la traversée non-autorisée d'un passage, caractérisé en ce que chaque article à protéger ou son emballage y attaché de manière imperdable est équippé et d'un dispositif de sécurité avec circuit résonnant et d'un dispositif de sécurité avec un matériel en bande magnétisé.

2. Procédé selon la revendication 1, caractérisé en ce que les deux dispositifs de sécurité fonctionnant sur un principe différent sont affixés l'un sur l'autre sur l'article à protéger ou son emballage, l'un des dispositifs étant de préférence arrangé directement sous l'autre.

3. Procédé de protection anti-vol d'articles au moyen de dispositifs de sécurité à fixer sur les articles à protéger, ces dispositifs se présentant sous forme de circuits résonnants prévus sur un support plat ou de matériaux en bande magnétisés qui déclenchent dans un état activé au moyen d'un circuit d'alarme une alarme lors de la traversée non-autorisée d'un passage, caractérisé en ce que chaque passage à traverser est équippé d'un système de détection répondant et à un dispositif de sécurité présentant un circuit résonnant affixé à l'article à protéger ou de manière imperdable à son emballage et à un dispositif de sécurité formé par un matériel en bande magnétisé.

4. Dispositif pour la mise en oeuvre du procédé selon la revendication 1 ou 2, caractérisé en ce qu'un dispositif de sécurité sous forme d'une étiquette mince comprenant un circuit résonnant ainsi qu'un dispositif de sécurité comprenant un matériel en bande magnétisé sont affixés ensemble sur un support commun.

5. Dispositif selon la revendication 4, caractérisé en ce que les deux dispositifs de sécurité sont arrangés sur ledit support commun en se recouvrant au moins partiellement.

6. Dispositif selon la revendication 5, caractérisé en ce que ledit support commun est formé par l'un des deux dispositifs de sécurité.

7. Dispositif selon l'une des revendications 4 à 6, caractérisé en ce que ledit support commun présente sur l'une de ses faces un adhésif.
